# EUROPÄISCHE PATENTSCHRIFT

(11) **EP 2 272 058 B1**
(45) Veröffentlichungstag und Bekanntmachung des Hinweises auf die Patenterteilung: **29.08.2018**
(21) Anmeldenummer: 09727439.3
(22) Anmeldetag: 06.03.2009
(51) Int. Cl.: G09F 3/20, G09F 3/16, G09F 3/06, H01B 7/36

(54) **MARKIERUNGSVORRICHTUNG**
MARKING DEVICE
DISPOSITIF DE MARQUAGE

(30) Priorität: 02.04.2008 DE 202008004596 U
(43) Veröffentlichungstag der Anmeldung: 12.01.2011
(73) Patentinhaber: Weidmüller Interface GmbH & Co. KG, 32758 Detmold (DE)
(72) Erfinder: WIENEKE, Andreas, 32657 Lemgo (DE)
(74) Vertreter: Specht, Peter
(86) Internationale Anmeldenummer: PCT/EP2009/052680
(87) Internationale Veröffentlichungsnummer: WO 2009/121683

(56) Entgegenhaltungen:
- EP-B1- 0 924 712
- WO-A2-2009/033946
- GB-A- 2 237 261
- GB-A- 2 274 445
- JP-A- 2005 085 620
- US-A- 5 115 586

## Beschreibung

Die vorliegende Erfindung bezieht sich auf eine Markierungsvorrichtung für wenigstens eine Leitung.

Bei Installationen mit elektrischen, fluiden oder lichtleitenden Leitungen ist es in der Regel notwendig, dass die Leitungen - insbesondere Kabel - zwecks der Zuordnung markiert werden. Dazu werden außenseitig auf vorzugsweise formstabile Beschriftungsplatten Ziffern und/oder Zahlen und/oder Symbole aufgebracht, die jedoch auch auf ein Etikett aufgedruckt sein können, welches dann auf die Beschriftungsplatte aufgeklebt wird. Die gelenkige Verbindung der beiden Teilschalen kann mit einem Scharnier realisiert werden und die Verrieglung der beiden Teilschalen aneinander durch einen Rasthaken, der den Endbereich einer Teilschale bildet und zur Verrastung in eine Rastaufnahme der anderen Teilschale einführbar ist. In dieser Stellung hintergreift eine stufenförmig ausgebildete Raste die Rastaufnahme.

Nach dem gattungsgemäßen Stand der Technik der EP 0 924 712 B1 ist das Ausgleichselement als schlaufenförmiger Klemmbügel ausgebildet. Bei dieser an sich bewährten Ausführung liegen die Leitungen des kleineren Durchmesserbereiches außermittig an der die Beschriftungsplatte aufweisenden Teilschale an, die im Querschnitt als winkelförmig anzusehen ist. Die Klemmung dieser Markierungsvorrichtung soll weiter verbessert werden.

Zum Stand der Technik sei ferner auf die US 5,115,586 verwiesen. In dieser Schrift ist es bei einer ebenfalls aus zwei aneinander verriegelten Halbschalen gebildeten Markierungsvorrichtung aufgrund der gewählten Geometrie der Ausgleichsvorrichtung nur erschwert möglich, eine Leitung zu markieren, deren Innendurchmesser nahezu dem Innendurchmesser der aneinander verriegelten Teilschalen entsprechen.

Zum Stand der Technik seien noch die DE 20 2007 005 663 U1, die DE 299 16 770 U1, die DE 198 19 865 A1, die DE 689 072 11 T2 und die DE 20 2004 009 980 U1 genannt.

In der US 5,115,586 wird eine Markierungsvorrichtung beschrieben, die aus zwei gelenkig miteinander verbundenen Halbschalen besteht, die im eingeklemmten Zustand des eingelegten Leiters miteinander verrastbar sind. Innenseitig sind an den Halbschalen messerartige Stege oder Zungen vorgesehen, die entweder elastisch verformbar sind und somit den Leiter einklemmen oder die sich in den Mantel des Leiters einschneiden. Dadurch ist der Durchmesserbereich der eingelegten Leiter relativ gering.

In der GB 2 237 261 A wird eine Markiervorrichtung beschrieben, die aus einer Vielzahl von aneinander gereihten Klemmelementen besteht. Diese Klemmelemente haben eine in sich formstabile Beschriftungsplatte, an die sich elastisch verformbare Bereiche anschließen, wobei der Querschnitt geschlossen ist. Die Klemmung erfolgt durch Verformung der der Beschriftungsplatte gegenüberliegenden Schenkel, so dass auch der Durchmesserbereich relativ gering ist.

Die WO 2009/033946 A2, welche unter Art. 54(3) EPÜ fällt, offenbart eine Markierungsvorrichtung mit zwei Flachelementen, welche mit einem Scharnier miteinander verbunden sind. Eines dieser Flachelemente weist mittig ein flexibles verformbares Element auf, welches sich durch Verformung an die Größe eines elektrischen Leiters anpasst.

Vor diesem Hintergrund ist es die Aufgabe der Erfindung, die gattungsgemäße Markierungsvorrichtung weiter zu optimieren, indem der Durchmesserbereich der fixierenden Leitungen gegenüber den zuvor beschriebenen Ausführungen vergrößert wird. Die Erfindung löst diese Aufgabe durch den Gegenstand des Anspruchs 1. Der Gegenstand des Anspruches 2 ist als Weiterbildung des Anspruchs 1 zu sehen.

Nach Anspruch 1 ist die Teilschale, welche den Beschriftungsbereich aufweist, an ihrer zur Leitung weisenden Innenseite zumindest im Beschriftungsbereich prismenförmig gestaltet und das Ausgleichelement ist als ein im verriegelten Zustand dem Beschriftungsbereich gegenüberliegender elastischer Stützkörper ausgebildet.

Durch die prismenförmige Gestaltung der Innenfläche wird die Leitung zentriert, d.h. immer genau mittig ausgerichtet. Dies erfolgt in Verbindung mit der von dem Stützkörper auf die Leitung aufgebrachten Druckkraft. Die prismenförmige Innenfläche ist dabei auf den größten Durchmesser der zu markierenden Leitung ausgelegt. Gleiches gilt auch für den elastischen Stützkörper, der auch noch bei Leitungen im unteren Durchmesserbereich eine Druckkraft ausübt.

Nach den Merkmalen des Anspruchs 2 ist der elastische Stützkörper derart an der einen Teilschale angeordnet und ausgebildet, dass er beim Markieren von Leitungen ab einem vorgegebenen Leitungsdurchmesser durch eine Öffnung in der Teilschale über den Außenumfang dieser Teilschale nach außen vorgedrückt ist. Ab einem bestimmten Durchmesser können derart Teile des Stützkörpers durch die Öffnung hindurch "nach außen" gelangen. Derart sind auf einfache Weise auch Leitungen markierbar, deren Durchmesser nahezu dem Innendurchmesser der geschlossenen Markierungsvorrichtung entspricht.

Gemäß einer bevorzugten Ausführungsform ist vorgesehen, dass der Stützkörper im Querschnitt trapezförmig oder, bezogen auf den verrasteten Zustand der beiden Teilschalen, umgekehrt U-förmig ausgebildet ist. Dadurch wird bei Leitungen im größeren Durchmesserbereich eine extreme Verformung erreicht, so dass die Rückstellkräfte entsprechend groß sind. Der Stützkörper ist jedoch auch so ausgelegt, dass noch Druckkräfte bei Leitungen im kleinsten Durchmesserbereich aufgebracht werden.

Damit die Verformung des Stützkörpers stets gleichbleibend ist, ist es nach einer bevorzugten Ausgestaltung vorgesehen, dass dieser mit mehreren im Abstand zueinander angeordneten Querschnittseinschnürungen versehen ist. Diese können dann auch noch wechselweise an verschiedenen Seiten des Stützkörpers vorgesehen sein.

Gemäß einer anderen Ausführung ist vorgesehen, dass der Stützkörper bogenförmig verläuft. Die aufgebrachten Rückstellkräfte durch die Verformung sind bei dieser Ausführung zwar ausreichend aber geringer als bei der zuvor genannten Ausführung. Damit auch die Verformung dieses Stützkörpers sinngemäß vorgegeben wird, liegt die Querschnittseinschnürung im mittleren Bereich und verläuft vorzugsweise kontinuierlich.

Damit auch noch auf Leitungen im unteren Durchmesserbereich ausreichende Druckkräfte von den Stützkörpern übertragen werden, ist vorgesehen, dass bezogen auf den spannungslosen Zustand des Stützkörpers der der Beschriftungsplatte zugeordnete Bereich über die durch die Teilschalen gebildete Trennebene in Richtung zur Beschriftungsplatte hervorsteht. Im spannungslosen Zustand ragt dann der der Beschriftungsplatte zugeordnete Bereich des Stützkörpers bis in die die Beschriftungsplatte tragende Teilschale hinein.

Die prismatische Gestalt der Innenfläche der die Beschriftungsplatte tragenden Teilschale wird durch zwei unter einem stumpfen Winkel stehende Schrägflächen gebildet. Dabei verläuft der Übergangsbereich zwischen den beiden Schrägflächen in einem Bogen.

Es ist ferner vorgesehen, dass wenigstens eine oder beide der Teilschalen im Querschnitt halbkreisförmig gestaltet sind. Zu deren Verrastung ist vorgesehen, dass der freie Endbereich der den Stützkörper aufweisenden Teilschale als Rasthaken mit einer Raste und der freie Endbereich der die Beschriftungsplatte tragenden Teilschale als Rastaufnahme ausgebildet ist.

Nach einer weiteren Variante und Ausgestaltung sind die Markierungsvorrichtungen, insbesondere deren Beschriftungsplatten, derart ausgestaltet, dass mehrere Markierungsvorrichtungen an einer Leitung axial bzw. in Leitungsrichtung direkt aneinander setzbar sind, wozu die aneinander gelegten Endbereiche der Markierungsvorrichtungen, insbesondere der Beschriftungsplatten vorzugsweise formschlüssig und/oder kraftschlüssig ineinander greifen.

Anhand der beiliegenden Zeichnungen wird die Erfindung noch näher erläutert. Es zeigen:
- Figur 1: eine Markierungsvorrichtung in einer ersten Ausführung in einer Stirnansicht sowie in einem aufgeklappten Zustand,
- Figur 2: eine der Figur 1 entsprechende Draufsicht,
- Figur 3: eine den Figuren 1 und 2 entsprechende Seitenansicht,
- Figuren 4 bis 7: die Markierungsvorrichtung gemäß den Figuren 1 bis 3 im verrasteten Zustand mit darin eingebrachten Leitungen in unterschiedlichen Durchmessern,
- Figuren 8 bis 11: ein Einbringen und Verrasten der beiden Teilschalen in vier verschiedenen Stellungen,
- Figuren 12 bis 14: die Markierungsvorrichtung gemäß den Figuren 1 bis 11 in perspektivischer Darstellung in drei verschiedenen Ansichten,
- Figur 15: eine Markierungsvorrichtung in einer zweiten Ausführungsform in einer Stirnansicht in einem aufgeklappten Zustand und
- Figuren 16 bis 19: die Markierungsvorrichtung gemäß der Figur 15 in einem verrasteten Zustand mit darin eingebrachten Leitungen in unterschiedlichen Durchmessern.

Die in den Figuren 1 bis 19 dargestellten Markierungsvorrichtungen 1 weisen zwei im Querschnitt vorzugsweise halbkreisförmig gestaltete Teilschalen 2, 3 auf, die über ein Filmscharnier 4 miteinander gelenkig verbunden sind und zu einer Vollschale koppelbar sind.

Die in der Darstellung rechte Teilschale 2 ist außenseitig mit einer als Beschriftungsbereich dienenden Beschriftungsplatte 5 versehen, die sich beidseitig - in Leitungsrichtung - über die Teilschale 2 hinaus erstreckt, wie die Figuren 2 und 3 zeigen. Die in der Darstellung linke Teilschale 3 ist mit einem noch näher erläuterten Stützkörper 6 versehen, der elastisch verformbar ist.

Die die Beschriftungsplatte 5 aufweisende Teilschale 2 ist innenseitig und in dem der Beschriftungsplatte 5 zugeordneten Bereich prismenförmig gestaltet, wobei diese Gestaltung durch zwei unter einem stumpfen Winkel zueinander stehenden Schrägflächen 10, 11 gebildet ist.

Wie die Figur 1 besonders deutlich zeigt, ist der im Querschnitt trapezförmig gestaltete Stützkörper 6 mit mehreren Querschnittseinschnürungen 12 versehen, die wechselseitig angeordnet sind. Dabei sind innenseitig zwei Querschnittseinschnürungen 12 im Umlenkbereich der Schenkel angeordnet und zwei weitere Querschnittseinschnürungen 12 außenseitig im mittleren Bereich an den beiden längeren Schenkeln. Zusätzlich sind im dargestellten Ausführungsbeispiel in den Anbindungsbereichen an der Teilschale 3 zusätzliche Querschnittseinschnürungen 12 vorgesehen. Zum Ausgleich der unterschiedlichen Durchmesser der Leitungen 13 sind die Querschnittseinschnürungen 12 so angeordnet, dass sich der Stützkörper 6 zusammenziehen kann, wie die Figuren 5 - 7, 11 und 17 - 19 zeigen.

Die Figuren 4 bis 7 zeigen, dass in die Markierungsvorrichtung 1 längliche Elemente, insbesondere Leitungen 13, mit unterschiedlichen Durchmessern eingebracht werden können. Diese werden durch die Schrägflächen 10, 11 jeweils mittig zentriert und auch bei dem kleinsten Durchmesser gemäß der Figur 4 wird auf die Leitung 13 noch eine Druckkraft aufgebracht.

Die Leitungen 13 gemäß den Figuren 5, 6, 7 vergrößern sich in aufsteigender Folge. Dabei zeigt die Figur 5, dass der Stützkörper 6 entlang den Querschnittseinschnürungen 12 verformt wird, so dass die Höhe ebenfalls in aufsteigender Folge verringert wird. Bei der Ausführung gemäß der Figur 6 ragen schon zwei Umlenkbereiche des Stützkörpers 6 aus der Teilschale 3 heraus. Dazu ist diese Teilschale gemäß den Figuren 12 bis 14 mit einer Öffnung 14 versehen. Bei der Ausführung nach der Figur 7 wird dieser gegenüber der Außenfläche der Teilschale 3 hervorstehende Bereich noch größer.

Die Figuren 8 bis 11 zeigen das Ansetzen der Markierungsvorrichtung 1 an eine Leitung 13.

Gemäß der Figur 8 wird zunächst die aufgeklappte Markierungsvorrichtung 1 so zu der Leitung 13 gebracht, dass die Schrägflächen 10, 11 in Abständen zu der Leitung 13 stehen. Danach wird die Markierungsvorrichtung 1 so zur Leitung 13 eingestellt, dass sie die Schrägflächen 10, 11 kontaktieren. Danach wird gemäß den Figuren 9 und 10 die den Stützkörper 6 aufweisende Teilschale 3 in Richtung zu der Leitung 13 verschwenkt. Durch Einführen des Rasthakens 7 in die Rastausnehmung 8 wird dann die Markierungsvorrichtung 1 an der Leitung 13 fixiert. Dabei wird dann der Stützkörper 6 in Abhängigkeit vom Durchmesser der Leitung 13 verformt. Die Raste 9 hintergreift dann die äußere Fläche, die die Rastausnehmung 8 begrenzt.

Die Figuren 12 bis 14 zeigen besonders, dass die den Stützkörper 6 aufweisende Teilschale 3 mit einer Öffnung 14 versehen ist, die nicht nur im Bereich des Stützkörpers 6 liegt, sondern auch so dimensioniert ist, dass entsprechend den Figuren 6 und 7 Umlenkbereiche des Stützkörpers 6 hindurchtreten können.

Die Figuren 15 bis 19 zeigen eine weitere Ausführung der erfindungsgemäßen Markierungsvorrichtung 1. Der Unterschied zu den Ausführungen gemäß den Figuren 1 bis 14 besteht darin, dass der Stützkörper 6 bogenförmig verläuft. Insbesondere aus der Figur 15 geht hervor, dass der mittlere Bereich wiederum eine Querschnittseinschnürung 12 aufweist. Die Teilschalen 2 und 3 sind baugleich zu den Ausführungen gemäß den Figuren 1 bis 15.

Die Figuren 16 bis 19 zeigen, dass mit zunehmendem Durchmesser der Leitung 13 die Verformung des Stützkörpers 6 größer wird.

Die Erfindung ist nicht auf das dargestellte Ausführungsbeispiel beschränkt. Vorteilhaft ist, dass die aus zwei Teilschalen 2, 3 gebildete Markierungsvorrichtung innenseitig im Bereich der Beschriftungsplatte 5 durch zwei unter einem stumpfen Winkel zueinander stehende Schrägflächen 10, 11 prismatisch gestaltet ist, so dass jeder Durchmesser einer Leitung 13 mittig ausgerichtet wird, und dass die andere Teilschale 3 einen elastischen Stützkörper 6 aufweist, der mit zunehmendem Durchmesser der Leitung 13 stärker verformt wird.

**Bezugszeichen**

| | |
|---|---|
| Markierungsvorrichtung | 1 |
| Teilschalen | 2, 3 |
| Filmscharnier | 4 |
| Beschriftungsplatte | 5 |
| Stützkörper | 6 |
| Rasthaken | 7 |
| Rastausnehmung | 8 |
| Raste | 9 |
| Schrägfläche | 10, 11 |
| Querschnittseinschnürung | 12 |
| Leitung | 13 |
| Öffnung | 14 |

## Patentansprüche

1. Markierungsvorrichtung (1) für wenigstens eine Leitung (13), die zwei gelenkig miteinander verbundene Teilschalen (2, 3) aufweist, die um die zu markierende Leitung (13) legbar und miteinander verriegelbar sind, wobei zur Anpassung an unterschiedliche Leitungsdurchmesser an wenigstens eine der Teilschalen (2) ein Beschriftungsbereich und an der anderen Teilschale (3) ein flexibles Ausgleichselement ausgebildet ist, welches als ein im verriegelten Zustand dem Beschriftungsbereich gegenüberliegender elastischer Stützkörper (6) ausgebildet ist, wobei die Teilschale (2), welche den Beschriftungsbereich aufweist, an ihrer zur Leitung (13) weisenden Innenseite zumindest im Bereich des Beschriftungsbereiches prismenförmig gestaltet ist,
wobei wenigstens eine oder beide der Teilschalen (2, 3) im Querschnitt halbkreisförmig gestaltet sind.

2. Markierungsvorrichtung nach Anspruch 1, **dadurch gekennzeichnet, dass** der Stützkörper derart an der einen Teilschale (3) angeordnet und ausgebildet ist, dass er beim Markieren von Leitungen ab einem vorgegebenen Leitungsdurchmesser durch eine Öffnung in der Teilschale (3) über den Außenumfang dieser Teilschale nach außen vorgedrückt ist.

3. Markierungsvorrichtung nach Anspruch 1 oder 2, **dadurch gekennzeichnet, dass** der Stützkörper (6) trapezförmig ausgebildet ist.

4. Markierungsvorrichtung nach Anspruch 3, **dadurch gekennzeichnet, dass** der im Querschnitt trapezförmige Stützkörper (6) mit mehreren Querschnittseinschnürungen (12) versehen ist, die wechselseitig an verschiedenen Stellen vorgesehen sind.

5. Markierungsvorrichtung nach einem der vorstehenden Ansprüche, **dadurch gekennzeichnet, dass** der Stützkörper (6) im Querschnitt bogenförmig ausgebildet ist, und dass der mittlere Bereich eine Querschnittseinschnürung (12) aufweist.

6. Markierungsvorrichtung nach einem der vorstehenden Ansprüche, **dadurch gekennzeichnet, dass** die prismatische Gestaltung der die Beschriftungsplatte aufweisenden Teilschale (2) durch zwei unter einem stumpfen Winkel stehende Schrägflächen (10, 11) gebildet ist.

7. Markierungsvorrichtung nach einem der vorstehenden Ansprüche, **dadurch gekennzeichnet, dass,** bezogen auf den spannungslosen Zustand des Stützkörpers (6), der der Beschriftungsplatte zugeordnete Bereich der durch die Teilschalen (2, 3) gebildeten Trennebene in Richtung zur Beschriftungsplatte (5) vorsteht.

## Claims

1. Marking device (1) for at least one line (13) that has two elastically connected partial shells (2, 3) which can be placed around line (13) that is to be marked and that can be locked together with each other, whereby for purposes of adaptation to different line diameters on at least one of the partial shells (2), there is made an inscription area, and on the other partial shell (3), there is made a flexible balancing element, which is made as an elastic supporting body (6), which in the locked state is opposite the inscription area, wherein the partial shell (2), which has the inscription area on its inside facing toward the line (13), at least in the area of the inscription section, has a prismatic shape, wherein at least one or both of the partial shells (2, 3) have a semicircular cross-section.

2. Marking device according to Claim 1, **characterized in that** the supporting body is arranged and shaped on the one partial shell (3) in such a way that during the marking of lines as of a certain predetermined line diameter, it will be pressed further to the outside through an opening in the partial shell (3) beyond the outer circumference of that partial shell.

3. Marking device according to Claim 1 or 2, **characterized in that** the supporting body (6) has a trapezoidal shape.

4. Marking device according to Claim 3, **characterized in that** the supporting body (6), which has a trapezoidal cross-section, is provided with several cross-section constrictions (12), which are alternately provided on differing places.

5. Marking device according to one of the preceding claims, **characterized in that** the supporting body (6) has an arc-shaped cross-section and that the middle area has a cross-section constriction (12).

6. Marking device according to one of the preceding claims, **characterized in that** the prismatic shape of the partial shell (2), which has the inscription tab, is fashioned by two oblique surfaces (10, 11) which are at an obtuse angle with respect to each other.

7. Marking device according to one of the preceding claims, **characterized in that** related to the slack state of the supporting body (6), the area associated with the inscription tab of the partial shells (2, 3) formed by the separating plane protrudes in the direction toward the inscription tab (5).

## Revendications

1. Dispositif de marquage (1) pour au moins une conduite (13), présentant deux parties de coque (2, 3) reliées l'une à l'autre de façon articulée qui peuvent être posées autour de la conduite (13) à marquer et verrouillées ensemble, dans lequel une zone de marquage est formée sur au moins une des parties de coque (2) et un élément de compensation sur l'autre partie de coque (3) en vue de l'adaptation à des diamètres de conduite différents, l'élément de compensation étant conformé comme un corps d'appui (6) élastique situé à l'opposé de la zone de marquage dans l'état verrouillé, dans lequel la partie de coque (2) qui comporte la zone de marquage est conformée en forme de prisme sur son côté intérieur tourné vers la conduite (13), au moins au niveau de la zone de marquage, dans lequel au moins une ou les deux parties de coque (2, 3) a une section en forme de demi-cercle.

2. Dispositif de marquage selon la revendication 1, **caractérisé en ce que** le corps d'appui est disposé sur une partie de coque (3) et conformé de telle manière que lors du marquage de conduites, à partir d'un diamètre prédéterminé de conduite, il soit poussé à travers une ouverture dans la partie de coque (3) vers l'extérieur au-delà de la circonférence extérieure de cette partie de coque.

3. Dispositif de marquage selon la revendication 1 ou 2, **caractérisé en ce que** le corps d'appui (6) a une forme trapézoïdale.

4. Dispositif de marquage selon la revendication 3, **caractérisé en ce que** le corps d'appui (6) de forme trapézoïdale en section est muni de plusieurs resserrements de la section (12) qui sont prévus alternativement à différents endroits.

5. Dispositif de marquage selon l'une des revendications précédentes, **caractérisé en ce que** le corps d'appui (6) est en forme d'arc de cercle en section et **en ce que** la zone médiane présente un resserrement de la section (12).

6. Dispositif de marquage selon l'une des revendications précédentes, **caractérisé en ce que** la forme prismatique de la partie de coque (2) comportant la zone de marquage est formée par deux surfaces obliques (10, 11) formant un angle obtus l'une par rapport à l'autre.

7. Dispositif de marquage selon l'une des revendications précédentes, **caractérisé en ce que**, par rapport à l'état sans tension du corps d'appui (6), la partie associée à la plaque de marquage dépasse du plan de séparation formé par les parties de coque (2, 3) en direction de la plaque de marquage (5).
